# EUROPÄISCHE PATENTSCHRIFT

(11) **EP 0 458 996 B1**
(45) Veröffentlichungstag und Bekanntmachung des Hinweises auf die Patenterteilung: **31.08.1994**
(21) Anmeldenummer: 90110158.4
(22) Anmeldetag: 29.05.1990
(51) Int. Cl.: B65D 51/24

(54) **Behälter zur Aufnahme von flüssigen, fliess- oder schüttfähigen Stoffen**
Container for liquids, fluids, or flowable materials
Récipient pour produits fluides, liquides ou pulvérulents

(43) Veröffentlichungstag der Anmeldung: 04.12.1991
(73) Patentinhaber: REBHAN GmbH & Co. KG, 96342 Stockheim (DE)
(72) Erfinder: Rebhan, Horst, D-8647 Stockheim-Wolfersdorf (DE)
(74) Vertreter: Kohlmann, Karl Friedrich, Dipl.-Ing.

(56) Entgegenhaltungen:
- EP-A- 0 251 590
- DE-U- 8 414 322
- US-A- 2 842 277

## Beschreibung

Die Erfindung betrifft einen Behälter zur Aufnahme von flüssigen, fließ- oder schüttfähigen Stoffen, mit einem Aufnahmebehälterteil mit Öffnung für die Stoffe, einem auf die Öffnung aufsetzbaren Kappenteil, sowie einer Aufhängevorrichtung für den Behälter, welche einen Aufhängebügel aufweist, der über die Oberseite des Kappenteils verläuft und von einer zumindest teilweise in die Kontur des Kappenteils integrierten Stellung in eine ausgefahrene Aufhängestellung verbringbar ist.

Bei Behälterkonstruktionen der bekannten Art (vgl. beispielsweise DE-U-84 14 322.3) besteht die Aufhängevorrichtung aus einem kordelartig geformten Aufhängebügel, der flexibel ist, aus dem Material des Kappenteiles besteht und mit seinen freien Enden über sogenannte Filmscharniere an dem Kappenteil befestigt ist. Der über die Oberseite des Kappenteiles verlaufende Teil des kordelartigen Aufhängebügels liegt dabei in einer in das Kappenteil eingeformten Nut.

Bei einer weiteren Behälterkonstruktion der bekannten Art (vgl. beispielsweise EP-0251590) ist der Aufhängebügel als starrer, bandartiger Bogen ausgebildet, der mit seinen freien Enden über Filmscharniere jeweils an Verbindungslaschen befestigt ist, die ihrerseits zur Bildung einer auf- und zufaltbaren Aufhängebügelkonstruktion über Filmscharniere am Kappenteil oder einem Haltesteg angelenkt sind. Die Anordnung ist dabei derart getroffen, daß etwa zwei Drittel des über die Oberseite des Kappenteiles ver laufenden Bogens in einer in der Oberseite angeordneten Nut liegen.

Behälterkonstruktionen mit kordelartigen oder bogenförmigen Aufhängebügeln haben den Vorteil, daß der Aufhängebügel aufgrund seiner in die Kontur des Kappenteiles integrierten Bauweise nicht vom Aufnahmebehälterteil absteht und deshalb weder beim Aufsetzen des Kappenteiles auf das Aufnahmebehälterteil nach dem Füllvorgang, noch beim Verpackungsvorgang oder beim Versand stört oder bei der maschinellen Handhabung Probleme bereitet.

Behälterkonstruktionen dieser Art haben ferner den Vorteil, daß der Aufhängebügel in der Aufhängestellung eine relativ große Aufhängeschlaufe bildet, die ein Aufhängen auch auf relativ voluminösen Armaturen ermöglicht.

Allerdings sind die kordelartigen Aufhängebügel nicht sehr dauerhaft und hinsichtlich ihrer Form undefiniert. Darüber hinaus erfordert das Verbringen des Aufhängebügels von der integrierten Stellung in die Aufhängestellung sowohl bei kordelartigen als auch bei bogenförmigen Aufhängebügeln etwas manuelle Geschicklichkeit. Ferner ist die Ausgabedüse des Kappenteiles bei Kontruktionen mit bogenförmigem Aufhängebügel in der Aufhängestellung stets offen.

Aufgabe der vorliegenden Erfindung ist es, eine vollkommen neuartige Behälterkonstruktion zu schaffen, deren Aufhängevorrichtung ästhetisch und dauerhaft ist und zu deren Handhabung kein manuelles Geschick erforderlich ist.

Diese Aufgabe wird erfindungsgemäß dadurch gelöst,
- daß der Aufhängebügel mit einer in dem Kappenteil gelagerten Schiebeführung ausgestattet ist, über die er von der integrierten Stellung in die Aufhängestellung verschiebbar ist,
- wobei die Schiebeführung jeweils an den Enden des Aufhängebügels befestigte, parallel zueinander verlaufende Schiebeleisten sowie zwei im Kappenteil eingeformte, allseitig geschlossene Leistenkanäle umfaßt, in denen die Schiebeleisten verschiebbar geführt sind, und
- daß die Schiebeleisten jeweils mit zumindest einer Rastnase ausgestaltet sind, die mit Rastvorsprungen in den Leistenkanälen zusammenwirken.

Der Erfindung liegt der Gedanke zugrunde, anstelle einer kordelartigen oder bogenartigen und über Verbindungslaschen nach Art eines Vieleckes gestalteten auf- und zufaltbaren Aufhängebügelkonstruktion eine über eine Schiebeführung auf einfache Weise aus- und einschiebbare Bügelkonstruktion vorzusehen, zu deren Handhabung keinerlei manuelles Geschick mehr erforderlich ist. Schiebeführungen lassen sich zudem leicht herstellen und montieren sowie für den jeweiligen Anwendungszweck optimal gestalten.

Zwar ist es aus der US-A-2 842 477 bereits bekannt, eine Flasche mit einem Aufhängebügel zu versehen, der mit einer in der Flaschenwandung gelagerten Schiebeführung ausgestattet ist, über die der Aufhängebügel von einer integrierten Stellung in eine Aufhängestellung verschiebbar ist. Der Aufhängebügel besteht bei dieser bekannten Konstruktion aus einer U-förmig gebogenen Drahtschlaufe, deren Lage in der Aufhängestellung jedoch nicht definiert ist, so daß für den Aufhängevorgang jeweils zwei Hände erforderlich sind. Auch ermöglicht diese bekannte Konstruktion, insbesondere bei groß bemessener Drahtschlaufe, aufgrund der offenen, seitlichen Führungsnuten für die Drahtschlaufe keine optisch ansprechende Gestaltung.

Zur Lösung der gestellten Aufgabe können die Schiebeführungen dem jeweiligen Anwendungsfall entsprechend gestaltet werden. Eine besonders einfache Ausgestaltung wird jedoch erreicht, wenn die Schiebeführung als einfache Geradführung ausgebildet und der Aufhängebügel linear verschiebbar ist.

Bei einer bevorzugten Ausführungsform umfaßt die Schiebeführung zwei, jeweils an den Enden des Aufhängebügels befestigte, parallel zueinander verlaufende Schiebeleisten. Diese Leisten können jeden beliebigen Querschnitt aufweisen. Besonders vorteilhaft ist es, wenn die Schiebeleisten als rechteckiges Flachprofil ausgestaltet sind.

Um eine Begrenzung des Schiebeweges in Richtung der Aufhängestellung, d.h. beim Herausziehen, herzustellen, ist es zweckmäßig, daß die Schiebeleisten an ihren freien Enden jeweils mit einem Haken ausgestattet sind.

Besonders vorteilhaft ist es, wenn die Schiebeleiste jeweils zwei Rastnasen aufweist, wobei die eine Rastnase neben dem Haken und die andere Rastnase im Bereich des an den Aufhängebügel anschließenden Endes vorgesehen ist. Auf diese Weise ist im Kappenteil lediglich eine einzige zugeordnete Rastausnehmung erforderlich, um eine genaue Fixierung des Aufhängebügels sowohl in der integrierten Stellung als auch in der Aufhängestellung zu gewährleisten.

Grundsätzlich können der Aufhängebügel und die Schiebeleisten aus jedem geeigneten Material hergestellt werden. Vorteilhaft ist es jedoch, den Aufhängebügel und die Schiebeleisten einstückig aus Kunststoff herzustellen.

Bei einer besonders bevorzugten Ausführungsform eines erfindungsgemäßen Behälters ist das Aufnahmebehälterteil mit einer breiten Vorder- und Rückseite sowie zwei Schmalseiten versehen sowie mit einem dieser speziellen Behälterform angepaßten Kappenteil ausgestattet. Behälterformen dieser Art sind gebräuchlich und werden insbesondere für flüssige Seifen, Haarwaschmittel, Kosmetika oder dergleichen, eingesetzt.

Bei derartigen Behälterformen ist es vorteilhaft, wenn die Leistenkanäle im Bereich der Schmalseiten des Kappenteiles angeordnet sind. Dadurch wird ein relativ breiter, sich über die gesamte Behälterbreite erstreckender Aufnahmebügel geschaffen, der sich gut in die Formgebung des Kappenteiles eingliedern läßt.

Werden bei einer derartigen Behältergestaltung die Schmalseiten des Kappenteiles zudem in Richtung des Bodens des Aufnahmebehälterteiles vorgezogen, d.h. das Kappenteil im Bereich der Schmalseiten relativ hoch gestaltet, so ergibt sich eine Bauhöhe, die die Anordnung relativ langer Leistenkanäle ermöglicht. Auf diese Weise können die Schiebeleisten relativ lang ausgebildet werden, wodurch der Aufhängebügel relativ weit ausgefahren werden kann. Aufhängebügel und Schiebeleisten bilden in einem solchen Falle eine relativ große Aufhängeschlaufe, die ein Aufhängen des Behälters auch auf relativ voluminösen Armaturen ermöglicht.

Um eine vollständige Integration des Aufhängebügels im Kappenteil zu erzielen, ist es zweckmäßig, das Kappenteil im Bereich der Oberseite mit einer Ausnehmung oder Einsenkung auszustatten, die derart geformt ist, daß der Aufhängebügel in der integrierten Stellung zumindest teilweise in dieser Ausnehmung eingesenkt liegt.

Bei einer Gestaltung des Aufhängebügels in Bandform ist es vorteilhaft, die Ausnehmung als Nut auszubilden.

Im folgenden wird zur weiteren Erläuterung und zum besseren Verständnis der Erfindung ein Ausführungsbeispiel unter Bezugnahme auf die beigefügten Zeichnungen näher beschrieben und erläutert.
- Fig. 1: zeigt in einer perspektivischen Ansicht schräg von oben ein bevorzugtes Ausführungsbeispiel eines erfindungsgemäßen Behälters mit ausgezogenem, d.h. in seiner Aufhängestellung befindlichen Aufhängebügel und geöffnetem Verschluß,
- Fig. 2: zeigt in einer Vorderansicht, teilweise geschnitten, das in Fig. 1 dargestellte Ausführungsbeispiel mit eingeschobenem, d.h. in seiner integrierten Stellung befindlichen Aufhängebügel, und
- Fig. 3: zeigt eine teilweise geschnittene Seitenansicht des Behälters gemäß Fig. 1 mit ausgezogenem, d.h. in seiner Aufhängestellung befindlichen Aufhängebügel und geöffnetem Verschluß.

Wie aus den Fig. 1 bis 3 ersichtlich, besteht der erfindungsgemäße Behälter, welcher zur Aufnahme von flüssigen, fließ- oder schüttfähigen Stoffen jeglicher Art, vorzugsweise jedoch zur Aufnahme von flüssigen Wasch- und Pflegemitteln eingesetzt werden kann, aus einem Aufnahmebehälterteil 1, auf dessen profilierte Oberseite 2 ein Kappenteil 3 in an sich bekannter Weise über eine Rastanordnung 4 aufgesetzt ist.

Der Aufnahmebehälterteil 1 besitzt im Bereich der Oberseite 2 eine Öffnung 5, die in an sich bekannter Weise von einem Hals oder Kragen 6 gebildet wird. Das Kappenteil 3 wiederum ist mit einem ringförmigen Bund 7 ausgestattet, der in den Hals oder Kragen 6 dichtend hineinragt.

Der Bund 7 ist auf der Unterseite einer Verschlußplatte 8 befestigt, die auf ihrer Oberseite eine Ausgabedüse 9 trägt.

Die Ausgabedüse 9 ist mit einer Düsenöffnung 10 ausgestattet, deren Achse mit einer Symmetrieachse durch den Behälter einen spitzen Winkel einschließt.

An die Verschlußplatte 8 ist im Bereich des in Fig. 3 rechten Randes des Kappenteiles 3 über ein Filmscharnier 11 eine Verschließklappe 12 angelenkt. Die Verschließklappe 12 besitzt auf ihrer Innenseite einen ringförmigen Kragen 13, der im verschlossenen Zustand des Verschlusses die Ausgabedüse 9 dichtend übergreift, wie dies aus Fig. 2 erkennbar ist.

Wie aus Fig. 2 hervorgeht, besitzt das Kappenteil 3 im Bereich seiner Schmalseiten 14 Leistenkanäle 15 mit etwa rechteckigem Querschnitt. In den Leistenkanälen 15 sind Schiebeleisten 16 verschiebbar gelagert, die parallel zueinander verlaufen und mit ihren oberen Enden an den Enden eines Aufhängebügels 17 befestigt sind, der sich über die Oberseite 18 des Kappenteiles 3 erstreckt.

Das Kappenteil 3 besitzt im Bereich der Oberseite 18 eine Ausnehmung 19, die der Querschnittsform des Aufhängebügels 17 angepaßt ist und in der der Aufhängebügel in seiner integrierten Stellung (vgl. Fig. 2) eingesenkt liegt.

Die Schiebeleisten 16 sind im Bereich ihrer freien unteren Enden (vgl. Fig. 2) mit nachgiebigen Haken 20 ausgestattet. Die Leistenkanale 15 besitzen im Bereich ihres oberen Endes Rastvorsprünge 21, die auf die Haken 20 abgestimmt sind.

Neben den Haken 20 besitzen die Schiebeleisten 16 jeweils sowohl im Bereich ihres oberen als auch im Bereich ihres unteren Endes eine Rastnase 22, die ebenfalls auf den Rastvorsprung 21 im Bereich des oberen Endes der Leistenkanäle 15 abgestimmt ist.

Zur Montage, d.h. zum Zusammenfügen des Aufhängebügels 17 und des Kappenteiles 3, wird der Aufhängebügel mit den freien Enden seiner Schiebeleisten 16 jeweils in die obere Öffnung der Leistenkanäle eingeschoben. Da die Haken 20 nachgiebig sind, werden sie von den Rastvorsprüngen 21 am oberen Ende der Leistenkanäle 15 zurückgedrängt und springen dann beim weiteren Einschieben der Schiebeleisten 16 in die Leistenkanälel hinter den Rastvorsprüngen 21 zurück. Aufgrund dieser Ausgestaltung können die Schiebeleisten 16 des Aufhängebügels 17 aus den Leistenkanälen 15 nicht mehr vollständig herausgezogen werden. Ein Ausziehen der Schiebeleisten 16 und damit des Aufhängebügels 17 ist deshalb nur bis zu einer Stellung möglich, bei der die Haken 20 an den Rastvorsprüngen 21 zur Anlage gelangen. Diese Stellung, in der sich der Aufhängebügel 17 in seiner vollständig ausgefahrenen Stellung befindet, definiert die Aufhängestellung, in der der Aufhängebügel 17 zusammen mit den Schiebeleisten 16 die äußeren Teile der Aufhängevorrichtung des erfindungsgemäßen Behälters bildet.

Um ein unbeabsichtigtes Zurückgleiten der Schiebeleisten 16 in die Leistenkanäle 15 beim Aufhängevorgang zu verhindern, sind die in unmittelbarer Nähe der Haken 20 angeordneten Rastnasen 22 vorgesehen. Beim Ausziehvorgang gleiten die Rastnasen 22 über den Rastvorsprung 21 nach außen aus den Leistenkanälen 15 heraus, so daß der Rastvorsprung 21 zwischen den Rastnasen 22 und den Haken 20 liegt, wodurch die Aufhängestellung fixiert ist.

In der eingeschobenen, d.h. in der integrierten Stellung, liegt der Aufhängebügel 17 mit seinen Enden in den Ausnehmungen 19 des Kappenteiles 3. Die Schiebeleisten 16 befinden sich dabei in ihrer eingeschobenen Stellung, wobei sich die oberen Rastnasen 22 unterhalb des Rastvorsprunges 21 befinden und auf diese Weise die integrierte Stellung fixieren, d.h. ein unbeabsichtigtes Herausgleiten des Aufhängebügels 17 aus den Ausnehmungen 19 verhindern.

## Patentansprüche

1. Behälter zur Aufnahme von flüssigen, fließ- oder schüttfähigen Stoffen,
- mit einem Aufnahmebehälterteil (1) mit Öffnung (5) für die Stoffe,
- einem auf die Öffnung (5) aufsetzbaren Kappenteil (3),
- sowie einer Aufhängevorrichtung für den Behälter, welche einen Aufhängebügel (17) aufweist, der über die Oberseite (18) des Kappenteiles (3) verläuft und von einer zumindest teilweise in die Kontur des Kappenteiles (3) integrierten Stellung in eine ausgefahrene Aufhängestellung verbringbar ist,
dadurch **gekennzeichnet,**
- daß der Aufhängebügel (17) mit einer in dem Kappenteil (3) gelagerten Schiebeführung ausgestattet ist, über die er von der integrierten Stellung in die Aufhängestellung verschiebbar ist,
- wobei die Schiebeführung jeweils an den Enden des Aufhängebügels (17) befestigte, parallel zueinander verlaufende Schiebeleisten (16) sowie zwei im Kappenteil (3) eingeformte, allseitig geschlossene Leistenkanäle (15) umfaßt, in denen die Schiebeleisten (16) verschiebbar geführt sind, und
- daß die Schiebeleisten (16) jeweils mit zumindest einer Rastnase (22) ausgestattet sind, die mit Rastvorsprüngen (21) oder Rastausnehmungen in den Leistenkanälen (15) zusammenwirken.

2. Behälter nach Anspruch 1, dadurch gekennzeichnet, daß die Schiebeführung als Geradführung ausgebildet und der Aufhängebügel (17) linear verschiebbar ist.

3. Behälter nach Anspruch 1, dadurch gekennzeichnet, daß die Schiebeleisten (16) an ihren freien Enden jeweils mit einem Haken (20) ausgestattet sind.

4. Behälter nach Anspruch 1 bis 3, dadurch gekennzeichnet, daß die Schiebeleisten (16) jeweils mit zwei Rastnasen (22) ausgestattet sind, wobei die eine Rastnase neben dem Haken (20) und die andere Rastnase im Bereich des an den Aufhängebügel (17) anschließenden Endes vorgesehen ist.

5. Behälter nach Anspruch 1 bis 4, dadurch gekennzeichnet, daß die Schiebeleisten (16) als rechteckiges Flachprofil ausgebildet sind.

6. Behälter nach Anspruch 1 bis 5, dadurch gekennzeichnet, daß die Schiebeleisten (16) einstückig mit dem Aufhängebügel (17) ausgebildet und aus Kunststoff hergestellt sind.

7. Behälter nach Anspruch 1, dadurch gekennzeichnet, daß die Leistenkanäle (15) parallel zueinander verlaufen.

8. Behälter nach einem oder mehreren der vorhergehenden Ansprüche 1 bis 7, mit einem Aufnahmebehälterteil (1) mit einer breiten Vorder- und Rückseite sowie zwei Schmalseiten (14) sowie einem dieser Behälterform angepaßten Kappenteil (3), dadurch gekennzeichnet, daß die Leistenkanäle (15) im Bereich der Schmalseiten (14) des Kappenteiles (3) angeordnet sind.

9. Behälter nach Anspruch 8, dadurch gekennzeichnet, daß die Schmalseiten (14) des Kappenteiles (3) in Richtung des Bodens des Aufnahmebehälterteiles (1) vorgezogen sind.

10. Behälter nach einem oder mehreren der vorhergehenden Ansprüche, dadurch gekennzeichnet, daß das Kappenteil (3) im Bereich der Oberseite (18) eine Ausnehmung (19) aufweist, in die der Aufhängebügel (17) in der integrierten Stellung zumindest teilweise eingesenkt ist.

11. Behälter nach einem oder mehreren der vorhergehenden Ansprüche, dadurch gekennzeichnet, daß das Aufnahmebehälterteil (1) und das Kappenteil (3) aus Kunststoff hergestellt sind.

## Claims

1. Container for holding liquid, flowable or pourable materials,
- with a holding container portion (1) with an opening (5) for the materials,
- a cap portion (3) which can be placed over the opening (5),
- as well as a hanging device for the container, comprising a hanging Strap (17) which extends over the upper side (18) of the cap portion (3) and can be moved from a position at least partially integrated in the contour of the cap portion (3) into an extended hanging position,
characterised
- in that the hanging strap (17) is fitted with a sliding guide which is mounted in the cap portion (3) and over which it can be slid from the integrated position to the hanging position,
- wherein the sliding guide includes sliding strips (16) respectively attached to the ends of the hanging strap (17) and extending parallel to each other as well as two strip channels (15) which are formed in the cap portion (3) and closed on all sides and in which the sliding strips (16) are guided slidably, and
- in that the sliding strips (16) are in each case fitted with at least one latching lug (22), which lugs cooperate with latching projections (21) or latching recesses in the strip channels (15).

2. Container according to claim 1, characterised in that the sliding guide is constructed as a straight line mechanism and the hanging strap (17) is linearly slidable.

3. Container according to claim 1, characterised in that the sliding strips (16) are in each case fitted with a hook (20) at their free ends.

4. Container according to claims 1 to 3, characterised in that the sliding strips (16) are in each case fitted with two latching lugs (22), wherein one latching lug is provided adjacent to the hook (20) and the other latching lug is provided in the region of the end adjoining the hanging strap (17).

5. Container according to claims 1 to 4, characterised in that the sliding strips (16) are constructed as a rectangular flat profile.

6. Container according to claims 1 to 5, characterised in that the sliding strips (16) are constructed in one piece with the hanging strap (17) and made of plastic.

7. Container according to claim 1, characterised in that the strip channels (15) extend parallel to each other.

8. Container according to one or more of the preceding claims 1 to 7, with a holding container portion (1) with broad front and rear sides and also two narrow sides (14) and also a cap portion (3) adapted to this container shape, characterised in that the strip channels (15) are arranged in the region of the narrow sides (14) of the cap portion (3).

9. Container according to claim 8, characterised in that the narrow sides (14) of the cap portion (3) are drawn forward in the direction of the bottom of the holding container portion (1).

10. Container according to one of more of the preceding claims, characterised in that the cap portion (3) comprises in the region of the upper side (18) a recess (19) in which the hanging strap (17) is at least partially countersunk in the integrated position.

11. Container according to one of more of the preceding claims, characterised in that the holding container portion (1) and the cap portion (3) are made of plastic.

## Revendications

1. Récipient de réception de produits fluides, liquides ou pulvérulents,
- comportant une partie de réception (1) avec ouverture (5) pour les matières,
- une partie de coiffe (3) pouvant être posée sur l'ouverture (5),
- ainsi qu'un dispositif de suspension pour le récipient, qui présente un étrier de suspension (17) qui s'étend au-dessus de la face supérieure (18) de la partie de coiffe (3) et qui peut être amené d'une position au moins partiellement intégrée dans le contour de la partie de coiffe (3) dans une position extraite, de suspension,
caractérisé en ce que
- l'étrier de suspension (17) est pourvu d'un guide à glissière monté dans la partie de coiffe (3), par l'intermédiaire duquel il peut être déplacé de la position intégrée dans la position de suspension,
- le guide à glissière comportant des languettes coulissantes (16) s'étendant parallèlement l'une à l'autre et fixées à chaque extrémité de l'étrier de suspension (17), ainsi que deux logements pour languettes (15) pratiqués dans la partie de coiffe (3) et fermés de tous côtés, dans lesquels les languettes coulissantes (16) sont guidées de manière à pouvoir se déplacer,
et en ce que
- les languettes coulissantes (16) sont chacune pourvues d'au moins un nez d'accrochage (22) qui coopère avec des saillies d'accrochage (21) ou des évidements d'accorchage dans les logements pour languettes (15).

2. Récipient selon la revendication 1, caractérisé en ce que le guide à glissière est configuré comme un guide droit, dt l'étrier de suspension (17) peut être déplacé linéairement.

3. Récipient selon la revendication 1, caractérisé en ce que les languettes coulissantes (16) sont chaque fois pourvues d'un crochet (20) à leurs extrémités libres.

4. Récipient selon les revendications 1 à 3, caractérisé en ce que les languettes coulissantes (16) sont chaque fois pourvues de deux nez d accrochage (22), un des nez d'accrochage étant prévu a côté du crochet (20), l'autre nez d'accrochage étant prévu dans la zone de l'extrémité se raccordant à l'étrier de suspension (17).

5. Récipient selon les revendications 1 à 4, caractérisé en ce que les languettes coulissantes (16) sont configurées comme profilés plats rectangulaires.

6. Récipient selon les revendications 1 à 5, caractérisé en ce que les languettes coulissantes (16) sont configurées d'une seule pièce avec l'étrier de suspension (17) et sont fabriquées en matière synthétique.

7. Récipient selon la revendication 1, caractérisé en ce que les logements pour languettes (15) s'étendent parallèlement l'un à l'autre.

8. Récipient selon l'une ou plusieurs des revendications 1 à 7 précédentes, comportant une partie de réception (1) avec un côté avant et un côté arrière larges ainsi que deux côtés étroits (14), ainsi qu'une partie de coiffe (3) adaptée à cette forme de récipient, caractérisé en ce que les logements pour languettes (15) sont disposés dans la zone des côtés étroits (14) de la partie de coiffe (3).

9. Récipient selon la revendication 8, caractérisé en ce que les côtés étroits (14) de la partie de coiffe (3) sont étirés en direction du fond de la partie de réception (1).

10. Récipient selon l'une ou plusieurs des revendications précédentes, caractérisé en ce que la partie de coiffe (3) présente dans la zone de la face supérieure (18) un évidement (19) dans lequel l'étrier de suspension (17) est enfonce au moins partiellement, dans la position intégrée.

11. Récipient selon l'une ou plusieurs des revendications précédentes, caractérisé en ce la partie de réception (1) et la partie de coiffe (3) sont fabriquées en matière synthétique.
